# EUROPÄISCHE PATENTANMELDUNG

(11) **EP 1 148 595 A2**
(43) Veröffentlichungstag der Anmeldung: **24.10.2001**
(21) Anmeldenummer: 01106061.3
(22) Anmeldetag: 12.03.2001
(51) Int. Cl.: H01R 13/658, H01R 13/58

(54) **Verbindungsvorrichtung und zugehöriger Steckverbinder**

(30) Priorität: 19.04.2000 DE 10019451
(71) Anmelder: SCC Special Communication Cables GmbH & Co. KG, 81379 München (DE)
(72) Erfinder: Wartmann, Thomas, 81475 München (DE)
(74) Vertreter: Viering, Jentschura & Partner

(57) **Zusammenfassung**

Eine Verbindungseinrichtung zum Verbinden von Leiteradern mit einer Leiterplatte in einem Dosenkörper hat elektrisch leitende Führungskanäle (195, 197, 199, 201) zum Aufnehmen wenigstens einer Ader an einem Endbereich eines Kabels, wobei die Führungskanäle (195, 197, 199, 201) die Adern im wesentlichen über die gesamte Länge von einer Abzweigstelle, wo die Ader von dem Kabel abzweigt, über einen Steckverbinder zwischen der Ader und der Leiterplatte zu einer Anschlußstelle einer Masseleiterschicht auf der Leiterplatte durchgehend aufnimmt und schirmt. Der Steckverbinder hat ein Führungsteil zur Aufnahme eines freien Endes mindestens einer Ader eines Kabels und ein Kontaktteil mit Kontaktfedern und Schneidklemmen, die mit der Kontaktfeder verbunden sind und von dem Kontaktteil derart hervorstehen, daß die Schneidklemmen kontaktierend an in dem Führungsteil eingeführten Ader angreifen.

## Beschreibung

Die Erfindung betrifft eine Verbindungsvorrichtung sowie einen zugehörigen Steckverbinder zur Verwendung in dieser Verbindungsvorrichtung.

Die technische Entwicklung geht dahin, dass immer hochfrequentere Signale, beispielsweise Fernsehsignale, Radiosignale, Telefonsignale, ISDN-Signale, Breitbandsignale, auch im häuslichen Bereich übertragen und verteilt werden müssen. Dabei ergeben sich zunehmende Schwierigkeiten bezüglich der Montage zugehöriger Kabel- und Verbindungssysteme im Wohnbereich. So wird bei der Kontaktierung beziehungsweise Verteilung von Kabeln für hochfrequente Signalübertragung die Abschirmung gegen Einkopplung elektro-magnetischer Strahlung beziehungsweise Auskopplung dieser Strahlung unterbrochen, wodurch Störungen in benachbarten Geräten oder Übertragungsleitungen entstehen können. Das Problem der Schirmung wurde bisher dadurch zu lösen versucht, dass die Schirmung des ankommenden Kabels über die Dose mit der Schirmung des abgehenden Kabels verbunden wurde.

Aus der US-PS 4,990,094 ist eine Verteilereinrichtung für Datenübertragung bekannt, wobei ein leitfähiges Paneel mit Öffnungen verwendet wird, um einen Verbinder für eine Datenleitung auf der Rückseite aufzunehmen. Abgeschirmte Datenverbinder werden von der Rückseite des Paneels her montiert und sind elektrisch mit dem Paneel verbunden. Die elektrischen Verbinder haben die Form von abgeschirmten Untereinheiten, die nach dem Einbau in das Paneel über einen Kontaktfinger angeschlossen sind, der sich von dem Paneel wegerstreckt und damit die Untereinheit kontaktiert. Das Paneel ist für die Verwendung mit Patch-Kabeln bestimmt, die Endverbinder haben, die lösbar mit dem Paneel verbunden werden können, um die abgeschirmten Untereinheiten miteinander zu verbinden. Trotz großer Anstrengungen ist es bei dieser Verbindungsanordnung nicht möglich, die einzelnen Adern des Datenübertragungskabels zu schirmen. Daher können sich diese Adern gegenseitig elektrisch beeinflussen.

Aus der PCT/US 87/01405 ist eine modulare Anschlussanordnung bekannt, die aus einem Leiterplattenträger, auf dem die jeweiligen Dienste-Anschlussdose befestigt ist. Die Leiterplatte hat auf der dem Kabelanschluss zugewandten Seite Leiterbahnen, die über einen Eckverbinder den Anschluss mit dem fest verlegten Kabel herstellen. Durch Austausch der Leiterplatten können Stecker verschiedener Dienste (Token-Ring, 10 Base-T, 100 Base-T und dergleichen) angeschlossen werden. Die Anschlussebene des Diensteanschlusses steht senkrecht zur Leiterplattenebene. Der Eckverbinder besteht aus einer Kontakteinheit zum Anschluss des Kabels mit sogenannten Barrelkontakten und einer Reihe von acht Streifenkontakten zum Kontaktieren der Leiterplatte. Es können somit jeweils nur acht Adern zusammen kontaktiert werden. Diese bekannte Anschlussanordnung ist insofern unbefriedigend, als die einzelnen Adernpaare nicht einzeln geschirmt sind, eine Vorkonfektionierung einzelner Paare und die Aufteilung auf mehrere Dosen nicht vorgesehen und damit unmöglich ist, und schließlich die Durchführung der Masse vom Kabelanschluss über die Leiterplatte nicht vorgesehen ist. Auch praktische Versuche haben gezeigt, dass bei Anordnungen mit einem Eckverbinder gerade dieser einen Schwachpunkt in Bezug auf die Nah-Nebensprechwerte des Gesamtsystems darstellt.

Aufgabe der vorliegenden Erfindung ist es deshalb, eine Verbindungsvorrichtung und einen zugehörigen Steckverbinder bereitzustellen, die eine einfache Montage und einen möglichst störungsfreien Betrieb der Leitungen und Verbindungseinrichtungen auch bei höheren Frequenzen ermöglichen.

Diese Aufgabe wird durch die Verbindungsvorrichtung gelöst, die gekennzeichnet ist durch wenigstens einen elektrisch leitenden Führungskanal zum Aufnehmen wenigstens einer Ader an einem Endbereich des Kabels, wobei der Führungskanal die Ader im wesentlichen über die gesamte Länge von einer Abzweigstelle, wo die Ader von dem Kabel abzweigt, über einen Steckverbinder zwischen der Ader und der Leiterplatte, der die Ader des Kabels an einer Abschlußstelle abschließt, zu einer Anschlußstelle einer Masseleiterschicht auf der Leiterplatte durchgehend aufnimmt und schirmt.

Die Erfindung hat den Vorteil, daß beispielsweise eine Einzelader eines Kabels oder ein Paar von Kabeladern unmittelbar nach der Zugentlastung oder der Kabelabfangung in elektrisch leitenden Führungskanälen geführt werden, um eine unerwünschte Abstrahlung elektromagnetischer Energie von den Adern in die Umgebung und die damit verbundenen Störungen zu unterbinden. Die Führungskanäle erstrecken sich in vorteilhafter Weise bereits von einer Abzweigstelle, wo die Ader von dem Kabel abzweigt, zu einer Abschlußstelle auf der Leiterplatte durchgehend, wobei eine ununterbrochene Schirmung der Ader oder des einzelnen Aderpaares erreicht wird.

Ein weiterer Vorteil der Erfindung besteht darin, dass außer der allseitigen Schirmung der geschirmten Adern beziehungsweise Adernpaare von der Kabelabfangung bis zum Dienste-Stecker eine größere Variabilität in Bezug auf den modularen Aufbau von derartigen Anschlussanordnungen erreicht wird. Bei einer Anschlussanordnung für einen Multimediakonzept derart, wie es in der DE 196 100 68 C2 beschrieben ist, ist es für eine Erweiterung der Funktionalität erwünscht, keinen einheitlichen Eckverbinder zu verwenden, sondern einzelne Steckverbinder oder Kabelblöcke, wobei beispielsweise bei der Verlegung von Kabelpaaren jedes einzelne Paar auf einen sogenannten Kabelblock aufgelegt und nach der Kontaktierung in eine entsprechende Aussparung im Dosenkörper eingerastet wird. Damit können Verbindungsanordnungen modular aufgebaut werden, indem die Einsätze auf mininal zwei Paare ausgelegt sind.

Es ist ferner in vorteilhafter Weise möglich, einzelne Paare eines Kabels auf verschiedene Dosenkörper, beispielsweise zwei Dosenkörper, die nebeneinander in einer Wand angeordnet sind, zu verteilen. Um zweipaarige Dienste anschließen zu können, würde bei dieser Lösung in vorteilhafter Weise nicht ein ganzes Kabel verbraucht. Zusammenfassend wird durch die Erfindungsgemäße Verbindungsvorrichtung der Vorteil einer allseitigen Schirmung der einzelnen Adern oder Adernpaare von der Kabelabfangung bis zum Dienstestecker mit einer modularen Steckbauweise kombiniert, wobei eine verbesserte Funktionalität in Bezug auf die Schirmung bei einer einfacher zu montierenden Modulbauweise erreicht wird. Die Funktion der allseitigen Schirmung wird durch das Zusammenwirken des Dosenkörpers mit den speziell dafür entwickelten Steckverbindern erreicht.

Eine vorteilhafte Ausgestaltung der erfindungsgemäßen Verbindungseinrichtung ist dadurch gekennzeichnet, dass mehrere Führungskanäle vorgesehen sind, die zum Aufnehmen jeweils eines Adernpaares ausgebildet sind. Die Führungskanäle sind abmessungsmäßig für das Unterbringen eines Paares von Kabeladern ausgelegt, um dem Aderpaar einen Halt in der Aufnahme bereitzustellen und eine ausreichende Führung und enge Schirmung zu ermöglichen. Es können auch mehrere Führungskanäle zur Unterbringung entsprechend vieler Aderpaare in der erfindungsgemäßen Verbindungsvorrichtung vorgesehen sein.

Eine weitere vorteilhafte Ausgestaltung der erfindungsgemäßen Verbindungseinrichtung ist dadurch gekennzeichnet, dass die Führungskanäle an einem Dosenkörper vorgesehen sind, wobei die Führungskanäle in vorteilhafter Weise an einer Rückwand des Dosenkörpers vorgesehen sein können oder alternativ können die Führungskanäle an einer von der Rückwand des Dosenkörpers abstehenden Trägerplatte angeordnet sein. Die Führungskanäle können daher in vorteilhafter Weise einstückige Bestandteile des Dosenkörpers sein, was den Bauaufwand herabsetzt.

Die Rückseite des Dosenkörpers oder die Trägerplatte stellen stabile Träger für die Führungskanäle und auch für das dort abgefangene Kabel dar, wodurch die Montage des Kabels und der Kabeladern und ihre Verbindung mit Steckverbindern oder ähnlichen Einrichtungen erleichtert wird. Zudem ermöglicht diese Anordnung ein leichtes Umsetzen der Erfindung bei herkömmlichen Dosenkörpern. Ferner wird ein besonders kompakter und daher platzsparender Aufbau des mit Kabel verbundenen Dosenkörpers erreicht, da die ganze Rückseite der Dose beziehungsweise die Trägerplatte für die Abfangung des Kabels und den Anschluß der Adern zur Verfügung steht.

Eine weitere vorteilhafte Ausgestaltung der erfindungsgemäßen Verbindungseinrichtung ist dadurch gekennzeichnet, dass die Führungskanäle durch einen Deckel aus elektrisch leitfähigem Material auf der Rückseite des Dosenkörpers oder auf der Trägerplatte abgeschlossen sind, so dass die Adern beziehungsweise Adernpaare allseitig geschirmt sind.

Eine weitere vorteilhafte Ausgestaltung der erfindungsgemäßen Verbindungseinrichtung ist gekennzeichnet durch eine Steckverbinderhalterung zur Aufnahme und lösbaren Halterung eines Steckverbinders. Auf diese Weise können die Steckverbinder mit den Adern beziehungsweise dem Kabel vorkonfektioniert und auf einfache Weise in den Dosenkörper eingeführt werden.

Eine weitere vorteilhafte Ausgestaltung der erfindungsgemäßen Verbindungseinrichtung ist dadurch gekennzeichnet, dass die Steckverbinderhalterungen jeweils kurz vor den Enden der Führungskanäle in dem Dosenkörper angeordnet sind. Die Führungskanäle übernehmen somit die Schirmung von der Kabelabfangung bis über die Steckverbinder hinaus, wobei das darüber hinaus gehende Ende des Führungskanals bereits den entsprechenden Rand der Leiterplatte übergreift, so dass die Schirmung dort problemlos weitergeführt werden kann.

Eine weitere vorteilhafte Ausgestaltung der erfindungsgemäßen Verbindungseinrichtung ist gekennzeichnet durch eine Steckverbinderhalterung zur Aufnahme und lösbaren Halterung eines Steckverbinders vorgesehen, der das Ende der Ader des Kabels an einer Abschlußstelle abschließt. Die Halterung gibt die Montagestelle für einen Steckverbinder vor, erleichtert die Montage eines Steckverbinders und auch die Kontaktierung des Steckverbinders mit einer Ader oder einem Aderpaar und sichert den Steckverbinder an der Kabelplatte.

Eine weitere vorteilhafte Ausgestaltung der erfindungsgemäßen Verbindungseinrichtung ist dadurch gekennzeichnet, dass die Führungskanäle sich in Ausnehmung an einem Ende der Leiterplatte erstrecken, dass bei den Ausnehmungen Massekontaktflächen angeordnet sind, die mit einer Schirmschicht der Leiterplatte verbunden sind und dass die Führungskanäle mit den Massekontaktflächen verbunden sind. Damit wird in vorteilhafter Weise ein kontinuierlicher Übergang der Schirmung von den Führungskanälen auf die Leiterplatte gewährleistet.

Eine weitere vorteilhafte Ausgestaltung der erfindungsgemäßen Verbindungseinrichtung ist dadurch gekennzeichnet, dass die Massekontaktflächen den Rand der Ausnehmungen umgeben und dass an den Führungskanälen Kontaktelemente angeordnet sind, die mit den Massekontaktflächen in Kontakt stehen. Die Kontaktelemente können in vorteilhafter Weise als einfache Kontaktfederelemente ausgeführt sein und stellen einen befriedigenden Massekontakt zwischen Führungskanälen und den Massekontaktflächen auf der Leiterplatte sicher.

Eine weitere vorteilhafte Ausgestaltung der erfindungsgemäßen Verbindungseinrichtung ist dadurch gekennzeichnet, dass auf der Leiterplatte zwischen den Massekontaktflächen Leitungs-Kontaktflächen angeordnet sind, an denen die Kontaktfedern der Steckverbinder angreifen, wenn der Dosenkörper mit den Steckverbindern und der Leiterplatte bestückt ist. Da die Leitungs-Kontaktflächen somit von den Massekontaktflächen umgeben sind, ist auch an dieser Eingangsdose der Leiterplatte für eine vollständige Schirmung gesorgt.

Eine weitere vorteilhafte Ausgestaltung der erfindungsgemäßen Verbindungseinrichtung ist dadurch gekennzeichnet, dass an jedem Steckverbinder ein Adernpaar angeschlossen ist, und dass die Leitungs-Kontaktfläche für die eine Ader eines Paares auf der Oberseite der Leiterplatte und die Leitungs-Kontaktfläche für die andere Ader des Adernpaares auf der Unterseite der Leiterplatte deckungsgleich angeordnet ist. Durch die dekkungsgleiche Anordnung der Leiterbahnen ist es in vorteilhafter Weise möglich, Laufzeitunterschiede auf den beiden Adernpaaren zu vermeiden, da die beiden Leitungen eines Paares exakt die gleichen Wege auf der Platine gehen.

Eine weitere vorteilhafte Ausgestaltung der erfindungsgemäßen Verbindungseinrichtung ist dadurch gekennzeichnet, dass die Leiterbahnen von den Leitungs-Kontaktflächen zu Kontaktstiften auf der Leiterplatte auf der Seite der Leitungs-Kontakfläche verlaufen, so dass keine Durchführungen oder Vias zwischen den beiden Seiten der Leiterplatte erforderlich sind und eine symmetrische Leitungsführung ermöglicht wird.

Eine weitere vorteilhafte Ausgestaltung der erfindungsgemäßen Verbindungseinrichtung ist dadurch gekennzeichnet, dass an jedem Steckverbinder ein Adernpaar angeschlossen ist und dass die Leitungs-Kontaktflächen für die beiden Adern des Adernpaares auf ein und derselben Seite der Leiterplatte nebeneinander angeordnet sind. Dabei handelt es sich um eine Alternative der vorstehend erläuterten Leiterbahnenanordnung, die aus konstruktiven Gründen gelegentlich erwünscht sein kann.

Eine weitere vorteilhafte Ausgestaltung der erfindungsgemäßen Verbindungseinrichtung ist dadurch gekennzeichnet, dass die Leiterbahnen von der Leitungs-Kontaktfläche, die mit der einen Ader eines Adernpaares verbunden ist, zu den Kontaktstiften auf der Leiterplatte auf der Oberfläche der Leiterplatte und die Leiterbahnen von der Leitungs-Kontaktfläche, die mit der anderen Ader des Adernpaares verbunden ist, zu den Kontaktstiften auf der Leiterplatte über die Unterseite der Leiterplatte geführt sind. Damit werden Kreuzungspunkte in der Leitungsführung vermieden.

Eine weitere vorteilhafte Ausgestaltung der erfindungsgemäßen Verbindungseinrichtung ist dadurch gekennzeichnet, dass der Steckverbinder eine Aufnahmeöffnung für einen Randbereich der Leiterplatte aufweist, wobei bei bestücktem Dosenkörper die Kontaktfedern des Steckverbinders den Leitungs-Kontaktflächen der Leiterplatte in Kontakt stehen. Damit ist die Leiterplatte nicht nur an den Führungskanälen beziehungsweise den Seitenwänden derselben, sondern auch an den Steckverbindern geführt und aufgenommen, die wiederum in den Führungskanälen verankert sind.

Eine weitere vorteilhafte Ausgestaltung der erfindungsgemäßen Verbindungseinrichtung ist dadurch gekennzeichnet, dass jede Steckverbinderhalterung eine Rasteinrichtung zum Festhalten eines eingesetzten Steckverbinders, um einen sicheren Halt des Steckverbinders an der Kabelplatte zu erhalten.

Eine weitere vorteilhafte Ausgestaltung der erfindungsgemäßen Verbindungseinrichtung ist dadurch gekennzeichnet, dass eine Kabelhalterung oder Kabelschelle zur Befestigung eines Kabels an der Rückwand des Dosenkörpers oder an der Trägerplatte vorgesehen ist. Damit wird die Kabelabfangung an einem stabilen Teil des Dosenkörpers beziehungsweise der Trägerplatte vorgenommen.

Ferner ist es möglich, eine Dose oder Multimediadose modular umzurüsten. Ist beispielsweise vorher die Dose nur mit zwei Anschlußeinheiten nach außen versehen und soll sie beispielsweise mit vier Anschlußdosen aufgerüstet werden, muß nur die alte Leiterplatte mit den zwei Anschlüssen durch die neue Leiterplatte mit den vier Anschlußeinheiten ersetzt werden, immer vorausgesetzt, daß die Kabelplatte für den Anschluß von vier Anschlußeinheiten auch ausgelegt ist.

Die oben genannte Aufgabe wird ferner gelöst durch einen Steckverbinder zur Verwendung in einer Verbindungseinrichtung der oben beschriebenen Art, der dadurch gekennzeichnet ist, dass er ein Führungsteil zur Aufnahme eines freien Endes mindestens einer Ader eines Kabels und ein Kontaktteil mit mindestens einer Kontaktfeder und mindestens einer Schneidklemme hat, die mit der Kontaktfeder verbunden ist, und von dem Kontaktteil derart hervorsteht, dass die Schneidklemme kontaktierend an eine in dem Führungsteil eingeführte Ader angreift, wenn das Kontaktteil und das Führungsteil zusammengesetzt sind, so dass das Kontaktteil eine Aufnahmeöffnung für einen Randbereich der Leiterplatten aufweist, wobei bei bestücktem Dosenkörper die Kontaktfedern des Steckverbinders mit den Leitungs-Kontaktflächen der Leiterplatte in Kontakt stehen. Der zweiteilige Steckverbinder ermöglicht in vorteilhafter Weise die Kontaktierung mit einem Aderpaar ohne Verwendung eines Werkzeugs.

Eine vorteilhafte Ausgestaltung des erfindungsgemäßen Steckverbinders ist dadurch gekennzeichnet, dass die Kontaktfeder und die Schneidklemme einstückig ausgebildet sind, was den Übergangswiderstand herabsetzt und die Stabilität erhöht.

Eine weitere vorteilhafte Ausgestaltung der erfindungsgemäßen Steckverbinders ist dadurch gekennzeichnet, dass der Steckverbinder paarige Sätze von Kontaktfedern und Schneidklemmen zur Kontaktierung mit einem Adernpaar aufweist, wobei Adernpaare problemlos aufgelegt und versorgt werden können.

Eine weitere vorteilhafte Ausgestaltung der erfindungsgemäßen Steckverbinders ist dadurch gekennzeichnet, dass die Schneidklemmen senkrecht zur Längsrichtung der Kontaktfedern seitlich abgewinkelt angeordnet sind, wobei die Schneidklemmen annähernd horizontal oder in einer Ebene mit der Leiterplatte liegen. Bei diesem Steckverbinder würde in vorteilhafter Weise das Führungsteil mit den Adern seitlich auf den Kontaktteil aufgesetzt. Diese Ausgestaltung des Steckverbinders beziehungsweise des Kontaktkörpers wird ermöglicht, dass die Adern horizontal in die Steckverbinder eingeführt werden, so dass sich die in dem Steckverbinder verankerten Adern geradlinig von der Dose nach hinten erstrecken können.

Eine weitere vorteilhafte Ausgestaltung des erfindungsgemäßen Steckverbinders ist dadurch gekennzeichnet, dass die Schneidklemmen senkrecht zur Längsrichtung der Kontaktfedern nach unten und/oder nach oben abgewinkelt angeordnet sind, wobei die Schneidklemmen annähernd vertikal oder senkrecht zur Ebene der Leiterplatte liegen. Dabei ist vorteilhaft, wenn das Führungsteil mit den Adern senkrecht zu dem Kontaktteil auf diesen aufzusetzen ist. Durch diese Anordnung des Steckverbinders Können die Adern unter einem rechten Winkel zu der Ebene der Leiterplatte abgeführt werden. Die Schneidklemmen können bei dieser Ausführungsform mit ihren Öffnungen beide nach unten oder beide nach oben weisen, oder alternativ kann eine der Schneidklemmen nach oben und die andere nach unten weisen.

Eine weitere vorteilhafte Ausgestaltung des erfindungsgemäßen Steckverbinders ist dadurch gekennzeichnet, dass die Schneidklemmen in einer Ebene mit den Kontaktfedern oder in zu der Ebene der Kontaktfedern parallelen Ebenen liegen, wobei in vorteilhafter Weise die Schneidklemmen in zwei verschiedenen Ebenen liegen, die voneinander beabstandet sind.

Insgesamt bringen die verschiedenen Varianten der Steckverbinder konstruktive Vorteile bei bestimmten Anwendungsfällen, insbesondere sind sie auch vorteilhaft im Hinblick auf den Platzbedarf und eine möglichst dichte Packung der Steckverbinder in dem Dosenkörper.

Eine weitere vorteilhafte Ausgestaltung des erfindungsgemäßen Steckverbinders ist dadurch gekennzeichnet, dass das Führungsteil mit den Adern senkrecht zu dem Kontaktteil auf diesen aufzusetzen ist, wobei der das Führungsteil entweder von unten oder von oben oder beidseitig auf das Kontaktteil aufgesetzt wird, je nach der Orientierung der Schneidklemmen in dem Kontaktteil.

Eine weitere vorteilhafte Ausgestaltung der erfindungsgemäßen Verbindungseinrichtung ist dadurch gekennzeichnet, dass eine Rasteinrichtung beziehungsweise Schnappeinrichtung zum Festhalten des Steckverbinders in einer passenden Steckverbinderhalterung verwendet wird, um die Montage der Steckverbinder an der Kabelplatte weiter zu erleichtern und einen sicheren Halt der Steckverbinder in den Steckverbinderhalterungen zu gewährleisten.

Eine weitere vorteilhafte Ausgestaltung de erfindungsgemäßen Steckverbinders ist dadurch gekennzeichnet, dass die Rasteinrichtung an dem Kontaktteil ausgebildet ist, wodurch die Stabilität der Verrastung zwischen Steckverbinder und Steckverbinder-Aufnahmeeinrichtung verbessert wird.

Schließlich ist eine weitere vorteilhafte Ausgestaltung des erfindungsgemäßen Steckverbinders dadurch gekennzeichnet, dass das Kontaktteil und das Führungsteil durch eine Rasteinrichtung miteinander verbunden sind, so dass der Steckverbinder in sich stabil montiert ist.

Ausführungsbeispiele der Erfindung werden nun anhand der beiliegenden Zeichnungen beschrieben. Es zeigen:
- Figur 1: eine schematische, teilweise gebrochene Darstellung eines Kontaktteils eines Steckverbinders;
- Figur 2: eine Draufsicht auf die Rückseite des Kontaktteils von Figur 1;
- Figur 3: eine schematische Darstellung eines Führungsteils zur Aufnahme der Adern und zum Zusammenfügen mit dem Kon- taktteil von Figur 1;
- Figur 4: einen Schnitt durch das Kontaktteil und das Führungs- teil nach dem Zusammenfügen der beiden Teile;
- Figur 5: eine schematische Darstellung einer anderen Ausfüh- rungsform eines Kontaktteils;
- Figur 6: eine mehr detaillierte Darstellung des Kontaktteils von Figur 5 mit zwei Führungsteilen, die mit Adern be- stückt mit dem Kontaktteil zusammengefügt werden.;
- Figur 7: zwei Kontaktfedern mit Schneidklemmen, wie sie eben- falls in einem Kontaktteil gemäß Figur 6 angeordnet werden können;
- Figur 8: einen Führungsteil, mit dem Adern in Kontakt mit den Schneidklemmen von Figur 7 zu bringen sind;
- Figur 9: einen Schnitt durch den Führungsteil von Figur 8 mit einer eingeführten Ader und einer Schneidklemme;
- Figur 10: eine schematische Darstellung von zwei Schneidklemmen mit einstückigen Kontaktfedern;
- Figur 11: ein Kontaktteil, bei dem schematisch nur die Enden der Schneidklemmen in ihrer Lage in dem Kontaktteil darge- stellt sind;
- Figur 12: ein zu dem Kontaktteil von Figur 11 passendes Füh- rungsteil 12;
- Figur 13: einen Dosenkörper mit Führungskanälen;
- Figur 14: einen Schnitt entlang der Linie A-B von Figur 13 durch den Dosenkörper;
- Figur 15: eine andere Ausführungsform eines Dosenkörpers mit den Führungskanälen;
- Figur 16: einen Deckel für den Dosenkörper von Figur 15;
- Figur 17: einen Schnitt entlang der Linie B-D von Figur 15;
- Figur 18: eine perspektivische Darstellung der Kontaktierung zwischen einer Seitenwand eines Führungskanals und der Massekontaktfläche einer Leiterplatte;
- Figur 19: die Draufsicht auf eine Leiterplatte, wobei die Sei- tenwände der Führungskanäle schematisch dargestellt sind;
- Figur 20: einen Schnitt durch die Leiterplatte von Figur 19 mit Kontaktstiften;
- Figur 21: eine Draufsicht auf eine andere Ausführungsform der Leiterplatte mit Ausnehmungen für die Führungskanal- Seitenwände; und
- Figur 22: eine teilweise geschnittene, schematische Darstellung der Leiterplatte von Figur 21.

Figur 1 zeigt eine schematische, perspektivische Darstellung eines Kontaktteils 2 für einen Steckverbinder, wobei ein Teil des Kontaktteils 2 weggebrochen ist. Das Kontaktteil 2 hat eine obere Seitenwand 4, eine untere Seitenwand 6 und eine Rückwand 8, die einen Innenraum bilden, in dem zwei Kontaktfedern 10, 12 angeordnet sind. Die Kontaktfedern 10, 12 sind an ihrem linken Ende (Blickrichtung wie in Figur 1) mit zwei Schneidklemmen 14, 16 verbunden, die, wie in Figur 2 gezeigt ist, senkrecht zur Längsrichtung der Kontaktfedern 10, 12 seitlich abgewinkelt angeordnet sind, wobei die Schneidklemmen 14, 16 annähernd horizontal liegen.

An den Seitenwänden 4, 6 sind stirnseitig Wandabschnitte 18, 20 beziehungsweise 22, 24 vorgesehen, die aufeinander zu gerichtet sind. Zwischen den Wandansätzen 18, 20 wird eine Führungsöffnung 26 gebildet, und zwischen den Wandansätzen 22, 24 eine Führungsöffnung 28. In den Führungsöffnungen 26, 28 sind Führungsansätze 30, 32 der Kontaktfedern 10, 12 geführt, um ein Verbiegen der Kontaktfedern beim Einsatz zu vermeiden. Die Kontaktfedern 10, 12 sind somit einerseits durch die Führungsteile 30, 32 und andererseits durch die Rückwand 8 des Kontaktteils 4 gelagert.

Zwischen den Wandansätzen 18, 20 beziehungsweise 22, 24 ist eine Aufnahmeöffnung 34 für einen Randbereich einer Leiterplatte (nicht gezeigt) vorgesehen, wobei die Kontaktfedern 10, 12 des Steckverbinders mit Leitungs-Kontaktflächen auf der Leiterplatte in Kontakt treten.

Ein Steckverbinder wird durch das Kontaktteil 4 von Figur 1 und einen Führungsteil (nicht gezeigt) gebildet, der in Richtung des Pfeiles P in den Figuren 1 und 2 von der Seite her auf die Schneidklemmen 14, 16 aufgeschoben und dann an dem Kontaktteil 4 verankert wird. Das Führungsteil enthält zwei Adern, die beim Aufschieben des Führungsteils in die Schneidklemmen 14, 16 eingeführt und dort kontaktiert werden.

Die Figuren 3 und 4 zeigen ein weiteres Ausführungsbeispiel für einen Steckverbinder mit einem Kontaktteil 42 und einem Führungsteil 44, wobei das Führungsteil 44 in einer Ausnehmung 46 des Kontaktteils 42 einzusetzen ist in der Weise, wie es im Zusammenhang mit den Figuren 1 und 2 beschrieben wurde. Der Querschnitt der Ausnehmung 46 ist an den Außenumfang des Führungsteiles 44 angepasst. Das Kontaktteil 42 hat Rastnasen 43, 45, mit denen es in einer Aufnahmeöffnung in einem Dosenkörper einzurasten ist.

Der Führungsteil hat zwei Aussparungen 48, 50, die über Bohrungen 52, 54 zugänglich sind. Wie in Figur 3 gezeigt ist, nehmen die Aussparungen 48, 50 Schneidklemmen 56, 58 auf, die an Adern 60, 62 angreifen, die in die Bohrungen 52, 54 des Führungsteils 44 geführt sind, wenn das Führungsteil 44 in das Kontaktteil 42 eingesetzt wird.

Figur 5 zeigt eine schematische Darstellung einer alternativen Ausführungsform eines Klemmteils 64, in dem zwei Kontaktfedern 66, 68 mit entsprechenden Schneidklemmen 70, 72 so angeordnet sind, dass die eine Schneidklemme 70 sich nach unten und die andere Schneidklemme 70 sich nach oben öffnet, so dass die Adern von unten in die Schneidklemme 70 und von oben in die Schneidklemme 72 eingesetzt werden müssen. Zu diesem Zweck sind, wie in Figur 6 dargestellt ist, zwei Führungsteile 74, 76 vorgesehen, die mit Federansätzen 78, 80, 82, 84 in entsprechende Nuten 86, 88 in dem Kontaktteil 64 eingreifen und damit an dem Führungsteil 64 verankert werden können.

Die Führungsteile 74, 76 weisen Ausnehmungen 90, 92 beziehungsweise 94, 96 auf, die beim Aufsetzen der Führungsteile 74, 76 auf den Kontaktteil 64 die Schneidklemmen 70, 72 aufnehmen können. Die Ausnehmungen 92 und 94 an den Führungsteilen 74 beziehungsweise 76 sind über Bohrungen 98, 100 von auβen zugänglich, und Adern können über die Bohrungen 98, 100 in die Ausnehmungen 92 beziehungsweise 94 eingeführt werden. Die in die Ausnehmungen 92, 94 eingeführten Adern werden beim Zusammenfügen des Kontaktteils 64 mit den Führungsteilen 74, 76 von den Schneidklemmen 70, 72 kontaktiert.

Figur 7 zeigt schematisch eine perspektivische Darstellung von zwei Kontaktfedern 102, 104 mit Schneidklemmen 106, 108 an einer Seite und Führungsansätzen 110, 112 an den anderen Enden. Die Führungsansätze 110, 112 haben den gleichen Zweck wie die Führungsansätze 30, 32. Die Kontaktfedern 102, 104 können in einem Kontaktteil angeordnet sein, der im Wesentlichen wie der Kontaktteil 64 in Figur 6 ausgebildet ist. Zu einem derartigen Kontaktteil passt ein Führungsteil 114, wie es in Figur 8 schematisch dargestellt ist.

Das Führungsteil 114 hat zwei Ausnehmungen 116, 118, die über Bohrungen 120, 122 von außen zugänglich sind, wobei Adern durch die Bohrung 120, 122 in die Ausnehmung 116, 118 eingeführt werden können, die dann beim Zusammenfügen des Führungsteils 114 mit dem entsprechenden Kontaktteil von den Schneid-klemmen 106, 108 kontaktiert werden.

Figur 9 zeigt eine schematische Schnittdarstellung des Führungsteils 114 mit einer Kontaktfeder 104 mit einer Schneidklemme 108 und einer Ader 124, die von der Schneidklemme 108 kontaktiert wird.

Figur 10 zeigt eine schematische Darstellung von zwei Kontaktfedern 130, 132 mit zwei Schneidklemmen 134, 136 an jeweils einem Ende und zwei Führungsansätzen 138, 140 an dem jeweils anderen Ende. Zwischen der Kontaktfeder 130 und der zugehörigen Schneidklemme 134 ist ein Abstandsstück 142 vorgesehen, so dass beim Einbau der Kontaktfedern 130, 132 in einen Kontaktteil, wie er beispielsweise in Figur 1 gezeigt ist, die Schneidklemmen 34, 36 horizontal und in zwei Ebenen liegen, die voneinander beabstandet sind, wie in Figur 11 dargestellt ist, wo ein Kontaktteil 142 gezeigt, dass die Kontaktfedern 130, 132 trägt. In Figur 11 sind nur die Schneidklemmen 134, 136 ohne die Kontaktfedern 130, 132 gezeigt, um die Darstellung zu vereinfachen. Das Führungsteil 142 von Figur 11 hat seitliche Nuten 146, 148, die Bestandteil einer Rastverbindung sind, wie noch beschrieben wird.

Figur 12 zeigt eine schematische Darstellung eines Führungsteils 150, der zu dem Kontaktteil 144 passt. Der Führungsteil 150 hat zwei Rasthaken 152, 154, die beim Aufsetzen des Führungsteils 150 auf den Kontaktteil 144 in die Nuten 148 beziehungsweise 146 einrasten. Das Führungsteil 150 hat ferner zwei Ausnehmungen 156, 158, die über Bohrungen 160, 162 zugänglich sind, wobei Adern durch die Bohrungen 160, 162 in die Ausnehmungen 156, 158 einzuführen sind. Die in die Bohrungen 160, 162 eingeführten Adern werden beim Zusammensetzen des Führungsteils 150 mit dem Kontaktteil 144 von den Schneidklemmen 134, 136 kontaktiert.

Figur 13 zeigt eine schematische Darstellung eines Dosenkörpers 170 mit vier Seitenwänden 172, 174, 176, 178 und einer Frontplatte 180. Der Dosenkörper 170 ist im Wesentlichen rechteckig und die Seitenwände 172, 174, 176 bilden zusammen mit einer Zwischenwand 182 eine Dosenkammer. Unterhalb der Zwischenwand 182 sind vier Steckverbinder-Aufnahmeöffnungen 186, 188, 190, 192 zur Aufnahme von Steckverbindern der oben beschriebenen Art angeordnet. Die Aufnahmeöffnungen werden von der Seitenwand 178, der Zwischenwand 182 und Seitenwänden 194, 196, 198, 200, 202 begrenzt, so dass Führungskanäle 195, 197, 199, 201 für die Adern einen Boden für die Seitenwände (in Figur 13 nicht gezeigt) und einen Deckel (in Figur 13 nicht gezeigt) gebildet werden, die über Steckverbinder in den Aufnahmeöffnungen 186 bis 192 verankert werden.

Figur 13 zeigt einen Schnitt entlang der Linie A-A in Figur 13, wobei ferner zu ersehen ist, dass die Seitenwände 194 bis 202 auf einer Trägerplatte 204 angeordnet ist, die mit einer Schelle 206 zum Auflegen eines Kabels versehen ist. In Figur 14 ist ferner ein Stecker 208 gezeigt, der an der Frontplatte 180 des Dosenkörpers 170 angeordnet ist.

Die Seitenwände 196, 198, 200 greifen in Ausnehmungen 210, 212, 214 einer Leiterplatte 216 ein, die in dem Dosenkörper 170 untergebracht ist. Die Leiterplatte 216 hat Massekontaktflächen 218, 220, 222, die die Ausnehmungen 210, 212, 214 umgeben und durch Kontaktelemente mit den Seitenwänden 196, 198, 200 verbunden sind, um die Schirmung von den Führungskanälen 195, 197, 199, 201 zu der Leiterplatte 216 weiterzuführen. Auf der Leiterplatte 216 sind ferner Leitungs-Kontaktflächen 224, 226, 228, 230 vorgesehen, die von den Kontaktfedern der Kontaktteile kontaktiert werden, wenn die Steckverbinder in die Aufnahmeöffnungen 186, 188, 190, 192 eingesteckt sind. Wie aus den Figuren 13 und 14 zu ersehen ist, werden bei dieser Ausführungsform des Dosenkörpers 170 die Adern von dem Dosenkörper senkrecht nach hinten abgeführt.

Figur 15 zeigt eine alternative Ausführungsform des Dosenkörpers 240, die sich von der Ausführungsform gemäß Figur 13 dadurch unterscheidet, dass die Adern von oben her in Führungskanäle 267, 269, 271, 273 eingeführt werden, die von einer Seitenwand 242, den Seitenwänden 244, 246, 248 der Führungskanäle 267, 269, 271, 273 und der Seitenwand 250 des Dosenkörpers 240 gebildet werden. Ein Kabel 252 ist mit einer Klammer 254 an einer oberen Seitenwand 256 des Dosenkörpers 240 befestigt, und die Adern 258, 260, 262, 264 sind von oben her in die von den Seitenwänden gebildeten Führungskanäle eingeführt. Statt einzelner Adern, wie in Figur 15 dargestellt, können selbstverständlich auch Adernpaare in die Führungskanäle eingeführt werden. Die Adern werden an Steckverbindern befestigt, die in Aufnahmeöffnungen 276 bis 272 eingeführt werden. Der innere Aufbau des Dosenkörpers 140 entspricht im wesentlichen dem inneren Aufbau des Dosenkörpers 170. Die Rückseite des Dosenkörpers 240 wird durch einen Deckel 274 aus leitfähigem Material abgeschlossen, wobei eine Ausführungsform des Deckels in Figur 16 gezeigt ist. Bei aufgesetztem Deckel sind die Führungskanäle für die Adern rundum abgeschlossen.

Figur 17 zeigt eine Schnittdarstellung von Figur 15 entlang der Linie C-D von einem Ausschnitt, der die Führungsöffnung 272 mit eingesetztem Steckverbinder 276 zeigt. Der Steckverbinder 276 kann beispielsweise von dem Typ sein, wie er in den Figuren 10 bis 12 gezeigt ist, wobei die Adern in die Bohrungen 160, 162 von oben in den Führungsteil 150 eingeführt werden und der Kontaktteil 144, mit einer Kontaktfeder 136 kontaktiert, die Leitungs-Kontaktfläche auf der Unterseite einer Leiterplatte 278 (Leitungs-Kontaktfläche in Figur 17 nicht zu sehen) verbindet. Die Leiterplatte hat wiederum Ausnehmungen 280, 282 zur Aufnahme der Endabschnitte 284, 286 der Seitenwände 248 beziehungsweise 248. Das Führungsteil 150 hat seitliche Rastnasen 161, 163, mit denen es in entsprechende Rastnuten 167, 169 an den Seitenwänden 246, 248 einzurasten ist.

Wie in Figur 18 gezeigt ist, sind die Endabschnitte beispielsweise der Endabschnitt 286 der Seitenwand 248 über ein metallisches Federelement 288 mit einer Massekontaktfläche 290 der Leiterplatte 278 verbunden, wobei das Federelement 288 zwei seitliche Federn 292, 294 aufweist, die mit der Massekontaktfläche 290 in Verbindung stehen, wenn die Leiterplatte 278 eingesetzt ist.

Figur 19 zeigt schematisch die räumliche Anordnung zwischen den Seitenwänden 244, 246, 248 und der Leiterplatte 278 mit Massekontaktflächen, beispielsweise der Massekontaktfläche 290 und Leitungs-Kontaktflächen, beispielsweise der Leitungs-Kontaktfläche 292. Die Leitungs-Kontaktflächen sind über Leiterbahnen 294, 296, 298, 300 mit Kontaktstiften 302 verbunden, die mit der Leiterplatte 278 verankert sind. Bei der in Figur 19 gezeigten Leiterplatte 278 sind sowohl auf der Oberseite als auch auf der Unterseite Leiterbahnen, wie beispielsweise Leiterbahnen 294, vorgesehen.

Figur 20 zeigt schematisch einen Schnitt durch die Leiterplatte 278, wobei zu ersehen ist, dass ein Oberteil 304 der Leiterplatte 278 von einem Unterteil 306 derselben durch eine Masse-Leitungsschicht 308 getrennt ist, so dass die Leitungen auf der Oberseite der Leiterplatte 278 von den Leitungen auf der Unterseite derselben entkoppelt sind. Jede Leiterbahn zwischen einer Leitungs-Kontaktfläche und einem Kontaktstift ist bei einer praktischen Ausführungsform eine separate 50 Ohm Leitung gegen die Masse, was einen 100 Ohm Gegentakt-Wellenwiderstand des Leiterbahnpaares ergibt, wobei keine Laufzeitunterschiede auftreten, da beide Leitungsbahnen eines Paares die gleichen Wege auf der Leiterplatte haben.

Figur 21 zeigt eine alternative Ausführungsform einer Leiterplatte, bei der Leitungs-Kontaktflächen, beispielsweise 312, 314 eines Paares auf der Oberseite der Leiterplatte 310 nebeneinander liegen. Die Leiterbahn 316 von der Leitungs-Kontaktfläche 314 verläuft auf der Oberseite der Leiterplatte 310 zu einem Kontaktstift 318, während die Leiterbahn 320 von der Leitungs-Kontaktfläche 312 über ein Via-Loch 322 auf die Unterseite der Leiterplatte 310 führt und dort zu dem Kontaktstift 324 weitergeführt wird. Dies ist schematisch in Figur 22 dargestellt. Die Paare werden erst unmittelbar am Anschlusspunkt auf die Kontaktstifte 318, 324 aufgeteilt, um eine möglichst geringe Störung des Wellenwiderstandes zu erreichen.

### Bezugszeichenliste

- 2: Kontaktteil
- 4: obere Seitenwand
- 6: untere Seitenwand
- 8: Rückwand
- 10: Kontaktfeder
- 12: Kontaktfeder
- 14: Schneidklemme
- 16: Schneidklemme
- 18: Wandansatz
- 20: Wandansatz
- 22: Wandansatz
- 24: Wandansatz
- 26: Führungsöffnung
- 28: Führungsöffnung
- 30: Führungsansatz
- 32: Führungsansatz
- 34: Aufnahmeöffnung
- 36: Schneidklemme
- 42: Kontaktteil
- 43: Rastnase
- 44: Kontaktteil
- 45: Rastnase
- 46: Ausnehmung
- 48: Aussparung
- 50: Aussparung
- 52: Bohrung
- 54: Bohrung
- 56: Schneidklemme
- 58: Schneidklemme
- 60: Ader
- 62: Ader
- 64: Klemmteil
- 66: Kontaktfeder
- 68: Kontaktfeder
- 70: Schneidklemme
- 72: Schneidklemme
- 74: Führungsteil
- 76: Führungsteil
- 78: Federansatz
- 80: Federansatz
- 82: Federansatz
- 84: Federansatz
- 86: Nut
- 88: Nut
- 90: Ausnehmung
- 92: Ausnehmung
- 94: Ausnehmung
- 96: Ausnehmung
- 98: Bohrung
- 100: Bohrung
- 102: Kontaktfeder
- 104: Kontaktfeder
- 106: Schneidklemme
- 108: Schneidklemme
- 110: Führungsansatz
- 112: Führungsansatz
- 114: Führungsteil
- 116: Ausnehmung
- 118: Ausnehmung
- 120: Bohrung
- 122: Bohrung
- 124: Ader
- 130: Kontaktfeder
- 132: Kontaktfeder
- 134: Schneidklemme
- 136: Schneidklemme
- 138: Führungsansatz
- 140: Führungsansatz
- 142: Abstandsstück
- 144: Kontaktteil
- 146: Nut
- 148: Nut
- 150: Führungsteil
- 152: Rasthaken
- 154: Rasthaken
- 156: Ausnehmung
- 158: Ausnehmung
- 160: Bohrung
- 161: Rastnase
- 162: Bohrung
- 163: Rastnase
- 165: Rastnut
- 167: Rastnut
- 170: Dosenkörper
- 172: Seitenwand
- 174: Seitenwand
- 176: Seitenwand
- 178: Seitenwand
- 180: Frontplatte
- 182: Zwischenwand
- 186: Steckverbinder-Aufnahmeöffnung
- 188: Steckverbinder-Aufnahmeöffnung
- 190: Steckverbinder-Aufnahmeöffnung
- 192: Steckverbinder-Aufnahmeöffnung
- 194: Seitenwand
- 195: Führungskanal
- 196: Seitenwand
- 197: Führungskanal
- 198: Seitenwand
- 199: Führungskanal
- 200: Seitenwand
- 201: Führungskanal
- 202: Seitenwand
- 204: Trägerplatte
- 206: Schelle
- 208: Stecker
- 210: Ausnehmung
- 212: Ausnehmung
- 214: Ausnehmung
- 216: Leiterplatte
- 218: Massekontaktfläche
- 220: Massekontaktfläche
- 222: Massekontaktfläche
- 224: Leitungs-Kontaktfläche
- 240: Dosenkörper
- 242: Seitenwand
- 244: Seitenwand
- 246: Seitenwand
- 248: Seitenwand
- 250: Seitenwand
- 252: Kabel
- 254: Klammer
- 256: Dosenkörper
- 258: Ader
- 260: Ader
- 262: Ader
- 264: Ader
- 266: Aufnahmeöffnung
- 267: Führungskanal
- 268: Aufnahmeöffnung
- 269: Führungskanal
- 270: Aufnahmeöffnung
- 271: Führungskanal
- 272: Aufnahmeöffnung
- 273: Führungskanal
- 274: Deckel
- 276: Aufnahmeöffnung
- 278: Leiterplatte
- 280: Ausnehmung
- 282: Ausnehmung
- 284: Endabschnitt
- 286: Federelement
- 288: Federelement
- 290: Massekontaktfläche
- 292: Leitungs-Kontaktfläche
- 294: Leiterbahn
- 296: Leiterbahn
- 298: Leiterbahn
- 300: Leiterbahn
- 302: Kontaktstift
- 304: Oberteil
- 306: Unterteil
- 308: Masse-Leitungsschicht
- 310: Leiterplatte
- 312: Leitungs-Kontaktfläche
- 314: Leitungs-Kontaktfläche
- 316: Leiterbahn
- 318: Kontaktstift
- 320: Leiterbahn
- 324: Kontaktstift

## Patentansprüche

1. Verbindungsvorrichtung zum Verbinden von Leiteradern mit einer Leiterplatte in einem Dosenkörper,
**gekennzeichnet durch**
wenigstens einen elektrisch leitenden Führungskanal (195, 197, 199, 201, 267, 269, 271, 273) zum Aufnehmen wenigstens einer Ader an einem Endbereich eines Kabels, wobei der Führungskanal die Ader im wesentlichen über die gesamte Länge von einer Abzweigstelle, wo die Ader von dem Kabel abzweigt; über einen Steckverbinder zwischen der Ader und der Leiterplatte, der die Ader des Kabels an einer Abschlußstelle abschließt, zu einer Anschlußstelle einer Masseleiterschicht auf der Leiterplatte durchgehend aufnimmt und schirmt.

2. Verbindungsvorrichtung nach Anspruch 1,
**dadurch gekennzeichnet, dass**
mehrere Führungskanäle (195, 197, 199, 201, 267, 269, 271, 273) vorgesehen sind, die zum Aufnehmen jeweils eines Aderpaares ausgebildet sind.

3. Verbindungsvorrichtung nach Anspruch 1 oder 2,
**dadurch gekennzeichnet, dass**
die Führungskanäle an einem Dosenkörper (170; 240) vorgesehen sind.

4. Verbindungsvorrichtung nach einem der Ansprüche 1 bis 3,
**dadurch gekennzeichnet, dass**
die Führungskanäle an einer Rückseite des Dosenkörpers (240) vorgesehen sind.

5. Verbindungsvorrichtung nach einem der Ansprüche 1 bis 3,
**dadurch gekennzeichnet, dass**
die Führungskanäle an einer von der Rückwand des Dosenkörpers abstehenden Trägerplatte (204) angeordnet sind.

6. Verbindungseinrichtung nach einem der vorhergehenden Ansprüche,
**dadurch gekennzeichnet, dass**
die Führungskanäle durch einen Deckel (274) aus elektrisch leitfähigem Material auf der Rückseite des Dosenkörpers (240) oder der Trägerplatte abgeschlossen sind.

7. Verbindungsvorrichtung nach einem der vorhergehenden Ansprüche,
**gekennzeichnet durch**
eine Steckverbinderhalterung zur Aufnahme und lösbaren Halterung eines Steckverbinders.

8. Verbindungsvorrichtung nach Anspruch 11,
**dadurch gekennzeichnet, dass**
die Steckverbinderhalterungen jeweils kurz vor den Enden der Führungskanäle in dem Dosenkörper angeordnet sind.

9. Verbindungseinrichtung nach einem der vorhergehenden Ansprüche,
**dadurch gekennzeichnet, dass**
die Führungskanäle (195, 197, 199, 201, 267, 269, 271, 273) sich in Ausnehmungen (210 bis 214) an einem Ende der Leiterplatte (216) erstrecken, dass bei den Ausnehmungen MasseKontaktfläche (218, 220, 222) angeordnet sind, die mit einer Masseleiterschicht der Leiterplatte verbunden sind, und dass die Führungskanäle mit den Masse-Kontaktflächen (218, 220, 222) verbunden sind.

10. Verbindungseinrichtung nach Anspruch 9,
**dadurch gekennzeichnet, dass**
die Masse-Kontaktflächen den Rand der Ausnehmungen umgeben, und dass an den Führungskanälen Kontaktelemente (288) angeordnet sind, die mit den Masse-Kontaktflächen in Kontakt stehen.

11. Verbindungseinrichtung nach Anspruch 9 oder 10,
**dadurch gekennzeichnet, dass**
auf der Leiterplatte zwischen den Masse-Kontaktflächen Leitungs-Kontaktflächen (224 bis 230) angeordnet sind, an denen die Kontaktfedern der Steckverbinder angreift, wenn der Dosenkörper mit den Steckverbindern und der Leiterplatte bestückt ist.

12. Verbindungseinrichtung nach einem der vorhergehenden Ansprüche,
**dadurch gekennzeichnet, dass**
von jedem Steckverbinder ein Adernpaar angeschlossen ist, und dass die Leitungs-Kontaktflächen (292) für die eine Ader eines Adernpaares auf der Oberseite der Leiterplatte (278) und die Leitungs-Kontaktfläche für die andere Ader des Adernpaares auf der Unterseite der Leiterplatte deckungsgleich angeordnet ist.

13. Verbindungseinrichtung nach Anspruch 12,
**dadurch gekennzeichnet, dass**
die Leiterbahnen (294) von den Leiter-Kontaktflächen (292) zu Kontaktstifte auf der Leiterplatte auf der Seite der Leitungs-Kontaktfläche verlaufen.

14. Verbindungseinrichtung nach einem der Ansprüche 1 bis 11,
**dadurch gekennzeichnet, dass**
an jedem Steckverbinder ein Adernpaar angeordnet ist, und dass die Leitungs-Kontaktflächen (312, 314) für die beiden Adern des Adernpaares auf ein und derselben Seite der Leiterplatte (310) nebeneinander angeordnet sind.

15. Verbindungseinrichtung nach Anspruch 14,
**dadurch gekennzeichnet, dass**
die Leiterbahnen (316) von der Leitungs-Kontaktfläche (314), die mit der einen Ader eines Adernpaares verbunden ist, zu Kontaktstiften (318) auf der Leiterplatte auf der Oberseite der Leiterplatte (310) und die Leiterbahnen (320), die mit der anderen Ader des Adernpaares verbunden ist, zu Kontaktstiften auf der Leiterplatte über die Unterseite der Leiterplatte (310) geführt sind.

16. Verbindungseinrichtung nach einem der vorhergehenden Ansprüche,
**dadurch gekennzeichnet, dass**
der Steckverbinder eine Aufnahmeöffnung (34) für einen Randbereich der Leiterplatte aufweist, wobei bei bestücktem Dosenkörper die Kontaktfedern des Steckverbinders mit den Leitungs-Kontaktflächen der Leiterplatte in Kontakt stehen.

17. Verbindungsvorrichtung nach einem der vorstehenden Ansprüche,
**dadurch gekennzeichnet, dass**
jede Steckverbinderhalterung eine Rasteinrichtung zum Festhalten eines eingesetzten Steckverbinders hat.

18. Verbindungsvorrichtung nach einem der vorstehenden Ansprüche,
**dadurch gekennzeichnet, dass**
eine Kabelhalterung (254) zum Befestigen eines Kabels (252) an der Rückwand des Dosenkörpers (240) oder an der Trägerplatte (204) vorgesehen ist.

19. Steckverbinder zur Verwendung in einer Verbindungsvorrichtung nach einem der Ansprüche 1 bis 18,
**dadurch gekennzeichnet, dass**
ein Führungsteil (44) zur Aufnahme eines freien Endes mindestens einer Ader eines Kabels und ein Kontaktteil (4) mit mindestens einer Kontaktfeder und mindestens einer Schneidklemme hat, die mit der Kontaktfeder verbunden ist und von dem Kontaktteil derart hervorsteht, daß die Schneidklemme kontaktierend an einer in dem Führungsteil eingeführten Ader angreift, wenn das Kontaktteil und das Führungsteil zusammengesetzt sind, und dass das Kontaktteil (4) des Steckverbinders eine Aufnahmeöffnung (34) für einen Randbereich der Leiterplatte aufweist, wobei bei bestücktem Dosenkörper die Kontaktfedern des Steckverbinders mit den Leiter-Kontaktflächen der Leiterplatte in Kontakt stehen.

20. Steckverbinder nach Anspruch 19,
**dadurch gekennzeichnet, dass**
die Kontaktfeder und die Schneidklemme einstückig ausgebildet sind.

21. Steckverbinder nach Anspruch 19 oder 20,
**dadurch gekennzeichnet, dass**
der Steckverbinder paarige Sätze von Kontaktfedern und Schneidklemmen zur Kontaktierung mit einem Adernpaar aufweist.

22. Steckverbinder nach einem der Ansprüche 19 bis 21,
**dadurch gekennzeichnet, dass**
die Schneidklemmen (14, 16) senkrecht zur Längsrichtung der Kontaktfedern seitlich abgewinkelt angeordnet sind, wobei die Schneidklemmen annähernd horizontal oder in einer Ebene mit der Leiterplatte liegen.

23. Steckverbinder nach Anspruch 22,
**dadurch gekennzeichnet, dass**
das Führungsteil (44) mit den Adern seitlich auf den Kontaktteil anzusetzen ist.

24. Steckverbinder nach einem der Ansprüche 19 bis 21,
**dadurch gekennzeichnet, dass**
die Schneidklemmen (70, 72; 106, 108) senkrecht zur Längsrichtung der Kontaktfedern nach unten und/oder nach oben abgewinkelt angeordnet sind, wobei die Schneidklemmen annähernd vertikal oder senkrecht zur Ebene der Leiterplatte liegen.

25. Steckverbinder nach einem der Ansprüche 19 bis 21,
**dadurch gekennzeichnet, dass**
die Schneidklemmen (134, 136) in einer Ebene mit den Kontaktfedern (130, 132) oder in zu der Ebene der Kontaktfeder parallelen Ebene liegen.

26. Steckverbinder nach Anspruch 25,
**dadurch gekennzeichnet, dass**
die Schneidklemmen (134, 136) in zwei Ebenen liegen, die voneinander beabstandet sind.

27. Steckverbinder nach einem der Ansprüche 22 bis 26,
**dadurch gekennzeichnet, dass**
das Führungsteil mit den Adern senkrecht zu dem Kontaktteil auf diesen aufzusetzen ist.

28. Steckverbinder nach einem der Ansprüche 19 bis 27,
**gekennzeichnet durch**
eine Rasteinrichtung zum Festhalten des Steckverbinders in einer passenden Steckverbinderhalterung.

29. Steckverbinder nach Anspruch 28,
**dadurch gekennzeichnet, dass**
die Rasteinrichtung an dem Kontaktteil ausgebildet ist.

30. Steckverbinder nach einem der Ansprüche 19 bis 29,
**dadurch gekennzeichnet, dass**
das Kontaktteil und das Führungsteil durch eine Rasteinrichtung miteinander verbunden sind.
